# EUROPÄISCHE PATENTSCHRIFT

(11) **EP 3 067 122 B1**
(45) Veröffentlichungstag und Bekanntmachung des Hinweises auf die Patenterteilung: **20.12.2017**
(21) Anmeldenummer: 16157546.9
(22) Anmeldetag: 26.02.2016
(51) Int. Cl.: B05B 15/02

(54) **VORRICHTUNG ZUM REINIGEN**
DEVICE FOR CLEANING
DISPOSITIF DE NETTOYAGE

(30) Priorität: 11.03.2015 DE 102015003102
(43) Veröffentlichungstag der Anmeldung: 14.09.2016
(73) Patentinhaber: B-TEC GmbH, 31303 Burgdorf-Ehlershausen (DE)
(72) Erfinder: Bödrich, Hans-Joachim, 31275 Lehrte (DE); Bellroth, Michael, 29330 Wathlingen (DE)
(74) Vertreter: Habenicht, Wieland

(56) Entgegenhaltungen:
- EP-A2- 0 307 865
- DE-A1- 19 619 000
- DE-A1-102008 027 910
- DE-T2-602005 001 173

## Beschreibung

Die Erfindung betrifft eine bezüglich eines Arbeitsvolumens kabinenartige Vorrichtung zum Reinigen von mit Lacken, Farben oder Klebstoffen verschmutzten Gegenständen, insbesondere Lackier- und/oder Klebepistolen, mit einer im Arbeitsvolumen angeordneten Arbeitsfläche und einer im Arbeitsvolumen angeordneten Reinigungseinrichtung, wobei es sich bei der Reinigungseinrichtung beispielsweise und insbesondere um eine Art Reinigungsautomat handelt, der bestückt wird mit verschmutzten Gegenständen, die nach Schließen einer Klappe anschließend und ähnlich wie bei einem Geschirrspüler gemäß den entsprechenden Anforderungen und einem eingestellten Programm die zu reinigenden Gegenstände mit Reinigungsmitteln besprühend gereinigt werden.

DE 60 2005 001 173 T2 offenbart insbesondere eine Waschvorrichtung für Spritzpistolen und deren Komponenten, die mit getrennten automatischen und manuellen Waschzonen ausgestattet ist, umfassend ein Kastengehäuse, das geeignet ist, in seinem Inneren eine obere Waschzone und eine untere Sammel- und Versorgungszone unterzubringen, die voneinander durch eine Trennwand getrennt sind, die an dem Kastengehäuse befestigt ist, wobei die Waschzone in eine erste innere Zone zum automatischen Waschen und zumindest eine zweite Zone nahe dem Verschluss an der Vorderseite der Vorrichtung zum manuellen Waschen unterteilt ist, wobei eine verschwenkbare Trenntür, die an der Oberseite durch Gelenke an der Struktur des Kastengehäuses angelenkt ist, die beiden Waschzonen voneinander trennt, wobei die Trennwand einstückig mit einem Sammeltank des Schmutzwassers ist, der unterhalb in Übereinstimmung mit der ersten und zweiten Zone angeordnet ist.

Solche Vorrichtungen sind aus dem Stand der Technik bekannt, weisen jedoch den Nachteil auf, dass es im kabinenartigen, manuellen Arbeitsvolumen häufig recht beengt zugeht, so dass die Arbeitsbedingungen für die Bediener unvorteilhaft sind. Sollte entsprechend Platz in den jeweiligen Betrieben vorhanden sein, so löst man dieses Problem dadurch, dass quasi zwei Vorrichtungen nebeneinander aufgestellt werden, wobei eine Vorrichtung eine Reinigungsvorrichtung mit einer Arbeitsfläche zum händischen Reinigen der zu reinigenden Gegenstände ist und die andere Vorrichtung eine solche mit einer Reinigungseinrichtung, die dann quasi nach einem Programm automatisch/halbautomatisch die Reinigung der Gegenstände vornimmt.

Aufgabe der vorliegenden Erfindung ist es daher, die oben genannten Probleme zumindest teilweise zu verringern bzw. zu beseitigen, wobei es eine besondere Aufgabe der vorliegenden Erfindung ist, eine Vorrichtung zum Reinigen von mit Lacken, Farben oder Klebstoffen verschmutzten Gegenständen, insbesondere Lackier- und/ oder Klebepistolen, bereitzustellen, die platzsparend sowohl eine Reinigung mittels einer entsprechenden Reinigungseinrichtung als auch zeitlich gleichzeitig eine händische Reinigung gewährleistet.

Diese Aufgabe wird gelöst durch eine erfindungsgemäße Vorrichtung nach Anspruch 1 sowie eine Verwendung nach Anspruch 8.

Die erfindungsgemäße Vorrichtung zum Reinigen von mit Lacken, Farben oder Klebstoffen verschmutzten Gegenständen, insbesondere Lackier- und/oder Klebepistolen, ist ähnlich wie ein Abzug kabinenartig aufgebaut, wobei innerhalb eines sich im Inneren der Vorrichtung durch die entsprechenden räumlichen Abgrenzungen definierten Arbeitsvolumens eine Arbeitsfläche, beispielsweise und insbesondere eine Edelstahlplatte, und eine Reinigungseinrichtung, die beispielsweise und insbesondere wie ein Geschirrspüler bestückt werden kann, befinden. Mit erfindungswesentlich ist die Tatsache, dass die Reinigungseinrichtung derart verfahrbar ist, beispielsweise und insbesondere nach oben verfahrbar ist, mittels beispielsweise und insbesondere einer Schiene, beispielsweise und insbesondere pneumatisch, dass die Arbeitsfläche zumindest teilweise freigegeben wird und somit die nahezu vollständige Fläche der Arbeitsfläche für eine manuelle Reinigung genutzt werden kann.

In diesem Kontext ist es besonders vorteilhaft, dass die Reinigungseinrichtung im verfahrenen Zustand funktionsfähig ist, um zeitlich parallel sowohl eine automatische Reinigung innerhalb der Reinigungseinrichtung als auch eine händische/manuelle Reinigung zu ermöglichen.

In diesem Kontext ist es besonders vorteilhaft, dass es sich bei der Reinigungsvorrichtung um eine automatische Reinigungsvorrichtung handelt, die beispielsweise und insbesondere programmierbar ist beziehungsweise manuell angestellt werden kann und dann ein entsprechendes Reinigungsprogramm durchläuft, um tatsächlich eine zeitgleiche Reinigung auf automatische als auch auf händische/manuelle Art und Weise auf bequeme Art und Weise zu realisieren.

Weiterhin ist es vorteilhaft, dass die Verfahrbarkeit der Reinigungseinrichtung elektrisch, pneumatisch oder hydraulisch realisiert ist, da sich dies in der Praxis bewährt hat.

Schließlich ist es von Vorteil, dass die Reinigungseinrichtung nach unten, zur Seite, nach vorne oder nach hinten - immer gesehen aus der Blickrichtung des Bedieners, der vor der erfindungsgemäßen Vorrichtung steht - verfahrbar ist, um auf diese Art und Weise die unterschiedlichsten Verfahrbarkeiten bereitzustellen, um die jeweiligen räumlichen Verhältnisse vor Ort zu berücksichtigen.

Die Erfindung wird nunmehr im Folgenden anhand eines Ausführungsbeispiels nicht beschränkend näher erläutert.

In den Figuren zeigen:
- Figuren 1 und 2: - jeweils eine Querschnittsansicht von vorn einer Ausführung der erfindungsgemäßen Vorrichtung;
- Figuren 3a und 4a: - eine Seitenansicht der in den Figuren 1 und 2 gezeigten Vorrichtung;
- Figur 3b und 4b: - eine Rückansicht der in den Figuren 1 und 2 gezeigten Vorrichtung.

In den Figuren 1 und 2 ist in Frontansicht eine Ausführungsform der erfindungsgemäßen Vorrichtung zu erkennen, wobei die Vorrichtung zum Reinigen im wesentlichen aus einem Unterschrank (5) und einem Oberteil (6) besteht. Im Unterschrank (5) befinden sich im wesentlichen Fässer, in denen zum einen frisches Reinigungsmittel bzw. mit Lacken, Farben oder Klebstoffen kontaminierte Lösungsmittel, die nach entsprechenden Reinigungsvorgängen anfallen und gesammelt werden, vorliegen.

In einem Arbeitsvolumen A, somit quasi im Innenraum des Oberschranks (6) befinden sich eine automatische Reinigungseinrichtung (2), die manuell oder programmierbar ist, in die zu reinigende Gegenstände wie in einem Geschirrspüler angeordnet werden, somit eine Beschickung der Reinigungseinrichtung (2) vorzunehmen (in Figur 1 ist die Beschickungstür 7 geöffnet, wobei diese in Figur 2 geschlossen ist), um anschließend eine entsprechende Reinigung durch Besprühen mit frischem Lösungsmittel (organische und/oder wässrige Reinigungslösungen) durchzuführen. Rechts neben der Reinigungseinrichtung 2 ist ein manueller Reinigungsplatz 8 eingerichtet, an dem manuell mit Reinigungspinseln bepinselt und anschließend final mit frischem Lösungsmittel über eine Düse zu reinigende Gegenstände manuell mit Lösungsmittel besprüht und somit gereinigt werden können.

Erfindungsgemäß ist es bei dieser Ausführungsform der Vorrichtung zum Reinigen möglich, dass mittels eines pneumatischen Antriebs - zu sehen ist in den Figuren lediglich ein diesbezüglicher Pneumatikzylinder 9 in Form eines Teleskopzylinders - die Reinigungseinrichtung 2 nach oben - in vielen Fällen nicht vollständig - verfahren werden kann (siehe Figuren 4a und 4b) (über einen nicht-gezeigten Schalter wird der Verfahrvorgang aktiviert), so dass eine Arbeitsfläche 1 auch in diesem Bereich innerhalb des Arbeitsvolumens A freigegeben wird und es somit nunmehr möglich ist, dass der Bediener die gesamte Arbeitsfläche A zur Verfügung hat für ein manuelles Handling. Für das automatische Reinigen wird frisches Lösungsmittel verwendet, während für das manuelle Reinigen in einem ersten Schritt zunächst bereits zur Reinigung verwendetes Lösungsmittel aus vorherigen Reinigungen und anschließend frisches Lösungsmittel eingesetzt wird, wobei die Lösungsmittel in (nicht-gezeigten) Fässern im Unterschrank 5 gelagert werden.

Lediglich der guten Ordnung halber ist noch zu erwähnen, dass diese Ausgestaltung der erfindungsgemäßen Vorrichtung zum Reinigen eine klappbare Frontscheibe 10 zum Öffnen des Arbeitsvolumen A (nach vorn zum Benutzer) aufweist.

Aufgrund der pneumatischen Verfahrbarkeit der Reinigungseinrichtung 2 nach oben wird die Arbeitsfläche 1 in Gänze freigegeben, so dass dem Bediener quasi die volle Breite der Vorrichtung innerhalb des Arbeitsvolumens A zur Verfügung steht zum notwendigen Handling, wobei darüber hinaus auch im verfahrenen Zustand nach oben die Reinigungseinrichtung voll funktionsfähig ist und somit zeitlich gesehen parallel zum manuellen Handling eine entsprechende Reinigung von sich in der Reinigungseinrichtung 2 befindenden Gegenständen möglich ist.

## Patentansprüche

1. Bezüglich eines Arbeitsvolumens kabinenartige Vorrichtung zum Reinigen von mit Lacken, Farben oder Klebstoffen verschmutzten Gegenständen, insbesondere Lackier- und/oder Klebepistolen, mit einer im Arbeitsvolumen angeordneten Arbeitsfläche (1) und einer im Arbeitsvolumen angeordneten Reinigungseinrichtung (2), **dadurch gekennzeichnet, dass** die Reinigungseinrichtung (2) derart verfahrbar ist, dass die Arbeitsfläche (1) zumindest teilweise freigegeben wird.

2. Vorrichtung nach Anspruch 1, **dadurch gekennzeichnet, dass** die Reinigungseinrichtung (2) nach oben verfahrbar ist.

3. Vorrichtung nach einem der Ansprüche 1 - 2, **dadurch gekennzeichnet, dass** die Reinigungseinrichtung (2) entlang mindestens einer Schiene verfahrbar ist.

4. Vorrichtung nach einem der Ansprüche 1 - 3, **dadurch gekennzeichnet, dass** die Reinigungseinrichtung (2) im verfahrenen Zustand funktionsfähig ist.

5. Vorrichtung nach einem der Ansprüche 1 - 4, **dadurch gekennzeichnet, dass** es sich bei der Reinigungseinrichtung (2) um eine automatische Reinigungseinrichtung (2) handelt.

6. Vorrichtung nach einem der Ansprüche 2 - 5, **dadurch gekennzeichnet, dass** die Verfahrbarkeit der Reinigungseinrichtung (2) elektrisch, pneumatisch oder hydraulisch realisiert ist.

7. Vorrichtung nach einem der Ansprüche 1 - 6, **dadurch gekennzeichnet, dass** die Reinigungseinrichtung (2) zur Seite, nach vorne oder nach hinten verfahrbar ist.

8. Verwendung einer Vorrichtung nach einem der Ansprüche 1 - 7 zur Reinigung von mit Lacken, Farben oder Klebstoffen verschmutzten Gegenständen, insbesondere Lackier- und/oder Klebepistolen.

## Claims

1. Cubicle-like device in terms of working volume for cleaning objects covered in varnish, paint or glue, in particular paint spray guns and/or glue guns, with a working surface (1) arranged in the working volume and a cleaning device (2) arranged in the working volume, **characterised in that** the cleaning device (2) can be moved such that the working surface (1) is at least partly cleared.

2. Device according to claim 1, **characterised in that** the cleaning device (2) can be moved upwards.

3. Device according to any of claims 1 - 2, **characterised in that** the cleaning device (2) can be moved along at least one rail.

4. Device according to any of claims 1 - 3, **characterized in that** the cleaning device (2) is able to function in the moved state.

5. Device according to any of claims 1 - 4, **characterized in that** the cleaning device (2) is an automatic cleaning device (2).

6. Device according to any of claims 2 - 5, **characterized in that** the movability of the cleaning device (2) is performed electrically, pneumatically or hydraulically.

7. Device according to any of claims 1 - 6, **characterized in that** the cleaning device (2) can be moved to the side, to the front or to the rear.

8. Use of a device according to any of claims 1 - 7 for cleaning objects covered with varnish, paint or adhesive, in particular paint spray guns and/or glue guns.

## Revendications

1. Concernant un volume de travail, dispositif du type cabine destiné au
nettoyage d'objets salis par des laques, des peintures ou des colles, en particulier des pistolets de peinture et/ou à colle, avec une surface travail (1) disposée dans le volume de travail et avec un équipement de nettoyage (2) disposé dans le volume de travail,
**caractérisé en ce que**
l'équipement de nettoyage (2) peut être déplacé de telle sorte que la surface travail (1) est libérée au moins partiellement.

2. Dispositif selon la revendication 1, **caractérisé en ce que** l'équipement de nettoyage (2) peut être déplacé vers le haut.

3. Dispositif selon l'une des revendications 1 - 2, **caractérisé en ce que** l'équipement de nettoyage (2) peut être déplacé le long d'au moins un rail.

4. Dispositif selon l'une des revendications 1 - 3, **caractérisé en ce que** l'équipement de nettoyage (2) est opérationnel dans l'état déplacé.

5. Dispositif selon l'une des revendications 1 - 4, **caractérisé en ce que**, concernant l'équipement de nettoyage (2), il s'agit d'un équipement de nettoyage (2) automatique.

6. Dispositif selon l'une des revendications 2 - 5, **caractérisé en ce que** l'aptitude au déplacement de l'équipement de nettoyage (2) est réalisée par voie électrique, pneumatique ou hydraulique.

7. Dispositif selon l'une des revendications 1 - 6, **caractérisé en ce que** l'équipement de nettoyage (2) peut être déplacé vers le côté, vers l'avant ou vers l'arrière.

8. Utilisation d'un dispositif selon l'une des revendications 1 à 7 pour le nettoyage d'objets salis par des laques, des peintures ou des colles, en particulier des pistolets de peinture et/ou à colle.
